# EUROPÄISCHE PATENTSCHRIFT

(11) **EP 2 770 896 B1**
(45) Veröffentlichungstag und Bekanntmachung des Hinweises auf die Patenterteilung: **05.04.2017**
(21) Anmeldenummer: 12778300.9
(22) Anmeldetag: 19.10.2012
(51) Int. Cl.: A47L 15/42

(54) **HAUSHALTSGERÄT, INSBESONDERE HAUSHALTSGESCHIRRSPÜLMASCHINE, MIT BUTYLMATERIAL, INSBESONDERE BUTYLKLEBER, ODER EINEM ACRYLMATERIAL, INSBESONDERE ACRYLATKLEBER, AUF EINER BAUTEILWAND**
DOMESTIC APPLIANCE, IN PARTICULAR A DOMESTIC DISHWASHER, HAVING BUTYL MATERIAL, IN PARTICULAR BUTYL ADHESIVE, OR AN ACRYLIC MATERIAL, IN PARTICULAR ACRYLATE ADHESIVE, ON A COMPONENT WALL
APPAREIL MÉNAGER, NOTAMMENT LAVE-VAISSELLE MÉNAGER COMPORTANT UN MATÉRIAU BUTYLE, NOTAMMENT UN ADHÉSIF BUTYLE OU UN MATÉRIAU ACRYLE, NOTAMMENT UN ADHÉSIF ACRYLATE, SUR UNE PAROI DE COMPOSANT

(30) Priorität: 25.10.2011 DE 102011085175
(43) Veröffentlichungstag der Anmeldung: 03.09.2014
(73) Patentinhaber: BSH Hausgeräte GmbH, 81739 München (DE)
(72) Erfinder: FRITZ, Heiko, 89542 Herbrechtingen (DE); HITZLER, Andreas, 89438 Holzheim (DE)
(86) Internationale Anmeldenummer: PCT/EP2012/070787
(87) Internationale Veröffentlichungsnummer: WO 2013/060631

(56) Entgegenhaltungen:
- DE-A1- 4 227 957
- US-A- 3 295 541
- US-A1- 2002 134 615
- US-A1- 2010 024 851
- US-A1- 2011 168 217

## Beschreibung

Die Erfindung betrifft ein Haushaltsgerät, insbesondere eine Haushaltsgeschirrspülmaschine, mit einem wenigstens eine Bauteilwand aus Kunststoff aufweisenden Bauteil.

An die Bauteilwand eines Bauteils sind in der Praxis vielfach vor allem zum Zwecke der Entdröhnung, der Schall- und/oder Wärmedämmung dienende Bitumenmatten angeklebt. Bei Bauteilwänden aus Metall wird eine Klebeverbindung, die höheren Temperaturen und insbesondere häufigen Temperaturwechseln standhält, wie dies beispielsweise bei Spülbehältern von Geschirrspülmaschinen der Fall ist, mit Hilfe eines Heißschmelzklebers erhalten. Es hat sich jedoch herausgestellt, dass mit Heißklebern keine dauerhaft den geschilderten Bedingungen standhaltende Klebeverbindung zwischen Bitumenmatte und Bauteilwänden aus manchen Kunststoffen wie zum Beispiel Polyolefinen hergestellt werden kann. Der Heißkleber verbindet sich zwar mit ausreichender Festigkeit mit der Bitumenmatte, nicht jedoch mit dem Kunststoff der Bauteilwand. Um eine einigermaßen haltbare Klebeverbindung zu schaffen, müsste die Bauteilwand einer die Herstellungskosten verteuernden Vorbehandlung, etwa einer Aufrauung oder einer Corona-Behandlung unterzogen werden. Hinzu kommt noch, dass Heißschmelzkleber zu ihrer Verarbeitung auf eine Schmelztemperatur von beispielsweise 120 °C und mehr erhitzt werden müssen. Während der Verklebung wird daher eine Bauteilwand thermisch belastet, was bei Metallwänden eher unschädlich ist, bei Bauteilwänden aus einem Kunststoff aber insbesondere zur Auflösung innerer Spannungen der Bauteilwände und damit zu Verformungen beziehungsweise Maßabweichungen dieser Kunststoffbauteile führen kann, so dass die Bauteile aus Kunststoff gegebenenfalls als Ausschuss verworfen werden müssen.

Die Druckschrift US 2002/0134615 A1 offenbart ein Geräuschunterdrückungssystem für eine Küche, welches insbesondere Emissionen von Haushaltsgeräten reduzieren soll. Das Geräuschunterdrückungssystem umfasst mehrere Absorptionsplatten, welche beabstandet zu einem Haushaltsgerät in einer für die Aufnahme des Haushaltsgeräts vorgesehen Küchennische angeordnet sind. Die Absorptionsplatten umgeben also nischenseitig und unter Ausbildung eines Luftspalts das Haushaltsgerät; sie sind also in keinem direkten Kontakt mit dem Haushaltsgerät, insbesondere mit dessen Seitenwänden. Weiterhin sind die Absorptionsplatten mehrschichtig aufgebaut und sie sind mittels einer Klebeschicht an einer Gipsschicht beziehungsweise einer Trockenwand der Küchennnische ortsfest angebracht. Die Klebeschicht kann einen Klebstoff auf Acrylbasis, wie ein acryl-viskoelastisches Polymer, umfassen.

Die Druckschrift US 2010/0024851 A1 offenbart ein Isolationselement für ein elektrisches Haushaltsgerät, wie beispielsweise eine Haushaltsgeschirrspülmaschine. Das Isolationselement umfasst einen Grundkörper, welcher aus einem expandierbaren Material hergestellt ist. Ein derartiges expandierbares Material kann beispielsweise ein Gemisch aus Viskosefasern, Nylonfasern oder Acrylfasern umfassen. Das unter Wärmeeinwirkung expandierbare Material ist zumindest an der oberen, der linken und der rechten Seitenwand, gegebenenfalls auch an der Rückwand, des Spülbehälters der Haushaltsgeschirrspülmaschine angeordnet. Der Spülbehälter der Haushaltsgeschirrspülmaschine kann aus einem Kunststoff, einem Verbundwerkstoff oder einem Metallwerkstoff bestehen.

Die Druckschrift DE 42 27 957 A1 offenbart ein Haushaltgerät, insbesondere eine geräusch- und/oder wärmeisolierte Geschirrspülmaschine oder Waschmaschine, deren Gehäusewandteile oder Spül- beziehungsweise Laugenbehälter zumindest teilweise mit Isoliermatten aus Bitumen, Kunststoff, Mineralfasern oder dergleichen belegt sind. Die Isoliermatten sind jeweils mit dem Spülbehälter oder dergleichen über einen ein- oder mehrschichtig ausgebildeten Zwischenträger verbunden, welcher in sich aufspaltbar beziehungsweise von dem Spülbehälter, den Gehäusewandteilen oder von der Isoliermatte abziehbar ist.

Davon ausgehend ist es die Aufgabe der Erfindung, ein Haushaltsgerät anzugeben, das hier eine Verbesserung schafft.

Die Aufgabe wird gemäß den Merkmalen des Anspruchs 1 gelöst, wobei auf wenigstens einer Seite der Bauteilwand des Bauteils eine Grundschicht aus einem Butylmaterial, insbesondere Butylkleber, oder einem Acrylmaterial, insbesondere Acrylatkleber, vorhanden ist.

Eine solche Grundschicht haftet zum Einen ohne Vorbehandlung auf den bei Haushaltsgeräten üblicherweise für Bauteilwände verwendeten Materialien wie zum Beispiel Metall und/oder Kunststoff, insbesondere vor allem aber auf Kunststoff, wobei die beste Haftung auf Polyolefinen und hier insbesondere auf Polypropylen gegeben ist. Zum anderen kann der der Butylkleber, oder der der Acrylatkleber, vorteilhaft bei Raumtemperatur angewendet werden, so dass eine unzulässige thermische Belastung der Bauteilwand ausgeschlossen ist. Dies ist insbesondere bei einer Bauteilwand aus Kunststoff günstig, da vermieden ist, dass dieser auf hohe Temperaturen aufgeheizt wird, wie dies zum Beispiel beim Aufbringen und Aktivieren von Heißschmelzkleber auf eine Kunststoff- Bauteilwand der Fall ist. Somit kann es wegen dem "kalten" Auftrag des Butylmaterials, insbesondere Butylklebers, oder des Acrylmaterials, insbesondere Acrylatklebers, auf die jeweilige Bauteilwand nicht zu unerwünschten Materialveränderungen wie zum Beispiel durch den Abbau eingefrorener innerer Materialspannungen und damit einhergehenden, unzulässigen Verformungen der Bauteilwand aufgrund von unzulässig hohen thermischen Belastungen oder Beanspruchungen kommen.

Die Grundschicht aus einem Butylkteber, oder aus einem Acrylatkleber, kann insbesondere zur Fixierung einer weiteren, etwa zur Schalldämpfung, zur Schalldämmung, und/oder zur Entdröhnung, und/oder Wärmedämmung dienenden Schicht dienen. Für die Grundschicht sind dann Schichtdicken von 0,2 bis 2 mm, bevorzugt zwischen 0,5 bis 1,5 mm Schichtdicke vorgesehen um eine einwandfreie Adhäsion der weiteren aufzubringenden Schicht, die beispielsweise der Schalldämmung, Schalldämpfung, Entdröhnung, und/oder Wärmedämmung dient, sicherstellen zu können.

Es hat sich jedoch nun überraschenderweise herausgestellt, dass die Grundschicht nicht oder nicht nur lediglich als Haftschicht beziehungsweise Klebeschicht insbesondere zum Fixieren einer weiteren Schicht dienen kann, sondern selbst eine bei entsprechender Schichtdicke von beispielsweise 2 bis 8 mm eine für viele Anwendungen ausreichende, insbesondere dämmende, dämpfende und/oder entdröhnende und/oder wärmedämmende beziehungsweise wärmeisolierende Wirkung aufweist. Mit anderen Worten ausgedrückt, kann es also bereits ausreichend sein, wenn lediglich eine Schicht oder mehrere Schichten aus Butylkleber, oder aus einem Acrylatkleber, auf der jeweiligen Bauteilwand aufsitzt oder aufsitzen. Dabei kann diese Butylkleberschicht, oder diese Acrylatkleberschicht, bereits allein, das heißt für sich als schalldämmende, schalldämpfende und/oder entdröhnende, und/oder wärmedämmende Materialschicht dienen. Um einen Aufbau einer Grundschicht aus Butylkleberschicht oder Acrylatkleberschicht mit einer Dicke in dem genannten Dickenbereich zu ermöglichen, kann die Viskosität des Butylklebers, oder Acrylaktlebers, der Grundschicht beispielsweise durch Zusatz von Verdickungsmitteln und/oder Füllstoffen erhöht werden. Insbesondere Butylkleber verfestigt sich nicht in einer Weise, wie dies etwa von Zweikomponentenklebern bekannt ist, so dass es schon aus diesem Grund zweckmäßig sein kann, die Grundschicht aus Butylklebler, mit einer weiteren Schicht zu verbinden und damit abzudecken. Genau zweckmäßig kann natürlich auch eine Abdeckschicht bei einer Grundschicht aus Acrylatkleber, sein. Vorzugsweise wird jedoch eine Schicht gewählt, die außer der Abdeckfunktion zusätzlich Entdröhn-, Schalldämmungs-, Schalldämpfungs- und/oder Wärmedämmungsaufgaben übernehmen kann. So kann an die Grundschicht einer Bauteilwand eine beispielsweise relativ starre Folie aus Kunststoff oder vorzugsweise aus einem Metall wie Aluminium, geklebt werden. Durch die Kombination der viskosen, in gewissem Maß fließfähigen Grundschicht aus Butylkleber, oder aus Acrylatkleber, und einer festen Masse, die durch eine Folie der genannten Art gebildet ist, entsteht ein "Constrained-Layer"-System beziehungsweise eine Entdröhn-Doppelschicht, welche ein Dröhnen der Bauteilwand, welches beispielsweise durch auf die jeweilige Bauteilwand auftreffende Wasserstrahlen oder durch Resonanzschwingungen der Bauteilwand hervorgerufen ist, verhindert oder zumindest verringert.

Erfindungsgemäss ist mit der Grundschicht aus Butylkleber, oder aus Acrylatkleber, insbesondere eine Bitumenmatte oder eine sonstige Schwermatte oder sonstige Dämmmatte verbunden. Eine solche Matte wirkt aufgrund ihrer relativ großen Masse entdröhnend und darüber hinaus auch wärme- und schalldämmend. Aufgrund der entdröhnenden Wirkung der Grundschicht ist es aber auch denkbar, eine nicht oder weniger entdröhnend wirkende Schicht mit einer entsprechend dicken Grundschicht zu verbinden, etwa eine Schicht, die in erster Linie der Wärmedämmung dient, vorzugsweise eine Schicht aus einem Schaumstoff.

Das Aufbringen der Grundschicht aus Butylkleber, oder aus Acrylatkleber, auf die Bauteiloberfläche kann beispielsweise durch Aufstreichen, Aufwalzen, oder Aufsprühen auf die Bauteilwand und/oder auf die weitere Schicht erfolgen, wobei anschließend die weitere Schicht auf die Bauteilwand aufgebracht wird.

Erfindungsgemäss wird eine aus einer Trägerfolie und einer Klebstoffschicht, der Grundschicht, gebildete Klebefolie verwendet. Das Anbringen einer Grundschicht und eine diese überdeckende Abdeckschicht kann somit auf einfache Weise bewerkstelligt werden, indem die Klebefolie in einem einzigen Arbeitsgang auf die Bauteilwand aufgebracht wird. Die Klebefolie bildet somit gleichzeitig die Grundschicht und eine diese abdeckende Abdeckschicht. Die Klebefolie ist als doppelseitige Klebefolie rausgebildet, wobei die Trägerfolie auf ihrer von der Bauteilwand weg weisende Seite eine zweite Klebestoffschicht aus Butylkleber oder Acrylatkleber zusätzlich zusätzlich zu der Grundschicht aus Butylkleber oder Acrylatkleber auf ihrer der Bauteilwand zugewandten Seite trägt. Insbesondere kann es zweckmäßig sein, wenn die Oberfläche derjenigen Seite der Bauteilwand, auf der der Butylkleber, oder der Acrylatkleber, aufgebracht ist, aufgeraut, insbesondere plasmatiert ist. Dadurch kann die Anhaftung des Butylmaterials, insbesondere des Butylklebers, oder des Acrylmaterials, insbesondere Acrylatklebers, an der Bauteilwand verbessert werden.
Sonstige vorteilhafte Weiterbildungen der Erfindung sind in den Unteransprüchen wiedergegeben.

Die Erfindung und ihre vorteilhaften Aus- und Weiterbildungen sowie deren Vorteile werden nachfolgend anhand von Zeichnungen näher erläutert.

Es zeigen jeweils in einer schematischen Prinzipskizze:
- Fig. 1: eine Geschirrspülmaschine als Beispiel eines erfindungsgemäß ausgebildeten Haushaltsgeräts schematisch in perspektivischer Darstellung;
- Fig. 2: einen Ausschnitt aus der Geschirrspülmaschine von Fig. 1 in perspektivischer Darstellung, bei dem die Gehäusewände der Geschirrspülmaschine weggelassen sind, um ein Bauteilwände aufweisendes Bauteil, nämlich den Spülbehälter der Geschirrspülmaschine, sichtbar zu machen;
- Fig. 3 bis Fig. 7: Schnittdarstellungen von Bauteilwänden entsprechend der Linie S-S in Fig. 2 mit unterschiedlichen Ausgestaltungen, wobei die Ausführungsformen gemäss den Figuren 3 bis 5 nicht unter die Erfindung fallen.

In den Figuren sind nur diejenigen Bestandteile einer Geschirrspülmaschine mit Bezugszeichen versehen und erläutert, welche für das Verständnis der Erfindung erforderlich sind. Es versteht sich von selbst, dass die erfindungsgemäße Geschirrspülmaschine weitere Teile und Baugruppen umfassen kann. Ansonsten sind Elemente mit gleicher Funktion und Wirkungsweise in den Fig. 1 bis Fig. 7 jeweils mit denselben Bezugszeichen versehen.

Fig. 1 zeigt, stellvertretend für ein Haushaltsgerät, eine Geschirrspülmaschine 1, welche einen Spülbehälter 3 umfasst. Der Spülbehälter 3 stellt einen Fall eines Bauteils 4 dar, welches wenigstens eine Bauteilwand 5 aus Kunststoff, nämlich mehrere Spülbehälterwände aufweist. Die Bauteilwände 4 müssen nicht zwangsläufig allesamt aus Kunststoff, beispielsweise Polypropylen, bestehen. Es kann auch nur eine Bauteilwand 5, beispielsweise die Bodenwand 6 des Spülbehälters 3, aus einem Kunststoff bestehen und die restlichen Wände des Spülbehälters aus Metall. Eine Bauteilwand 5 kann weiterhin an einer Tür 7 vorhanden sein, welche im vorliegenden Falle die nach vorne weisende Beladeöffnung 8 des Spülbehälters 3 verschließt. Die Bauteilwand 5 wird in dem genannten Falle von einer Türinnenwand 9 gebildet.

In der Basisausführungsform der Erfindung ist an wenigstens einer Seite einer Bauteilwand 5 eine flächige Grundschicht 10 aus einem Butylkleber, aufgebracht. Der Butylkleber, hat dabei den Vorteil, dass er an dem Kunststoff der Bauteilwand 5 bereits haftet, ohne dass die entsprechende Seite beziehungsweise Oberfläche der Bauteilwand 5 vorher behandelt, etwa aufgeraut, oder einer elektrischen Hochspannungs-Entladung (Corona-Behandlung) unterzogen werden müsste. Die Verbindung zwischen Grundschicht 10 und Bauteilwand 5 ist außerdem derart, dass sie höhere Temperaturen und Temperaturwechsel, wie beispielsweise im Falle des Spülbehälters 3 einer Geschirrspülmaschine bei deren Betrieb auftreten, dauerhaft standhält. Die Grundschicht ist erfindungsgemäss so ausgestaltet sein, dass sie im Wesentlichen nur der Verklebung ein oder mehrere weiterer Schichten an einer Bauteilwand dient. Hierbei weist sie eine relativ geringe Dicke von 0, 2 bis 2 mm, bevorzugt 0,5 bis 1,5 mm auf.

Im Beispielfall eines Spülbehälters 3 ist die Grundschicht 10 an der dem Innenraum 13 des Spülbehälters 3 abgewandten Außenseite 14 der Bauteilwände 5 angeordnet. Im Falle der Tür 7 ist die Grundschicht 10 außenseitig an der Türinnenwand 9 angeordnet. Die Türe 7 umfasst weiterhin eine Türaußenwand 15, wobei die Grundschicht 10 in einem zwischen Türinnenwand 9 und Türaußenwand 15 vorhandenen Hohlraum 16 angeordnet ist.

Die Grundschicht 10 kann auf unterschiedliche Weise ausgestaltet sein, insbesondere unterschiedliche Dicken aufweisen und ist mit einer weiteren Schicht verbunden.

In Fig. 3, welche nicht unter die Erfindung fällt, ist eine Ausgestaltung gezeigt, bei der die Bauteilwand 5 lediglich mit einer einzigen Schicht, nämlich der Grundschicht 10 aus dem in Rede stehenden Butylkleber, beschichtet ist. Ein Butylkleber, besteht beispielsweise aus einer Mischung von Isobutylen und Naturkautschuk, wobei in diese Mischung gegebenenfalls Rußpartikel und/oder sonstige Füllstoffe eingelagert sein können. Insbesondere wenn eine dickere Grundschicht 10 von beispielsweise im Bereich von 2 bis 8 mm und mehr erreicht werden soll, ist die Zugabe von Füllstoffen zweckmäßig, damit die Butylklebermasse eine größere Viskosität aufweist.

In Fig. 4 ist ein nicht erfindungsgemässer Fall gezeigt, bei dem die Grundschicht 10 relativ dünn gehalten ist und praktisch nur als Klebeschicht dient. Sie weist dabei eine Dicke von 0,2 bis 2 mm, bevorzugt 0,5 bis 1,5 mm auf. An der Grundschicht 10 haftet eine weitere Schicht, vorzugsweise eine Dämmmatte 17, also eine zu Entdröhn-, Schalldämm- und/oder Schalldämpfungszwecken, und/oder Wärmedämmung dienende Matte, insbesondere eine Bitumenmatte oder eine sonstige Dämm- oder Schwermatte.

Bei der Dämmmatte beziehungsweise Dämmschicht 17 kann es sich alternativ auch um eine relativ dünne, beispielsweise 0,5 bis 1,5 mm dicke Kunststoff- oder Metallfolie 18 handeln (Fig. 5). Die Grundschicht 10 aus Butylkleber, und die auf ihr mittels des Butylklebers anhaftende Metall- oder Kunststofffolie 18 wirken hier wie eine Entdröhnschicht beziehungsweise ein "Constrained-Layer"-System, welches ein Dröhnen der Bauteilwand 5 im Betrieb des Haushaltsgeräts verhindert oder zumindest verringert.

Um das Aufbringen der Grundschicht 10 aus aus Butylkleber, auf eine Bauteilwand 5 zu erleichtern, wird erfindungsgemäss eine Klebefolie 19 (siehe Fig. 6) eingesetzt, wobei diese eine einseitig mit der Grundschicht 10 versehene Trägerfolie 20 umfasst. Die Klebefolie lässt sich auf einfache Weise in einem Arbeitsgang an die Bauteilwand anbringen. Dabei sitzt die Klebefolie 19 mit ihrer Grundschicht 10 aus aus Butylkleber, auf der jeweiligen Bauteilwand wie zum Beispiel im Fall eines Spülbehälters auf der Außenseite einer Spülbehälterwand auf. Es wird dabei eine Bauteilwand 5 mit einer Grundschicht 10 und eine von der Trägerfolie 19 gebildete Abdeckschicht erhalten. Die Trägerfolie 20 kann, wie in Fig. 7 dargestellt ist, gegebenenfalls als doppelseitige Klebefolie 19a ausgestaltet sein, indem die der Grundschicht 10 abgewandte Seite der Trägerfolie 20 ebenfalls mit einer zweiten Klebstoffschicht 21 aus einem Butylkleber, versehen ist. Mit dieser äußeren Klebstoffschicht 21 kann eine zweite, beispielsweise wärmedämmende, Schicht 22 stoffschlüssig verbunden werden.

Bei einer besonders vorteilhaften Ausführungsvariante ist eine doppelseitig klebende Klebefolie vorgesehen, die sowohl auf der der Bauteilwand abgewandten als auch der Bauteilwand zugewandten Seite der Trägerfolie 20 jeweils eine Butylkleberschicht 10, 21 aufweist, und bei der auf der äußeren Butylkleberschicht 21 eine Bitumenmatte außen fest verbunden aufsitzt. Es kann somit verallgemeinert ausgedrückt ein Akustikbelag wie zum Beispiel im Fall einer Geschirrspülmaschine eine Bitumenmatte mit Hilfe eines doppelseitigen Klebebands auf Butylbasis an eine Bauteilwand, wie zum Beispiel an die Unterseite eines Kunststoffbodens eines Spülbehälters einer Geschirrspülmaschine, einwandfrei weitgehend "kalt" geklebt werden, das heißt eine unzulässig hohe Hitzeeinwirkung, die negativ auf das Material der Bauteilwand wirken könnte, ist somit vermieden. Alternativ ist es natürlich auch möglich, mit Butylkleber versehene Akustikbeläge wie zum Beispiel Bitumenmatten vorzukonfektionieren und diese jeweils als Ganzes auf die jeweiligen Bauteilwände aufzubringen. Dies vereinfacht die Fertigung. Zum Beispiel können derart vorgefertigte Akustikbeläge vom Lieferanten an den jeweiligen Haushaltsgerätehersteller geliefert werden. Dieser kann dann den fertig mit Butylmasse beschichteten Akustikbelag auf die jeweilige Bauteilwand aufbringen. Zum Beispiel kann eine Bitumenmatte mit einer solchen Butylmassenschicht, insbesondere Butylkleberschicht, auf die Wandung eines Spülbehälters, insbesondere auf eine Kunststoffwandung wie zum Beispiel den Spülbehälterboden des Spülbehälters einer Geschirrspülmaschine außenseitig aufgeklebt werden.

Gegebenenfalls kann es auch zweckmäßig sein, wenn die Bauteilwand aus Metall wie zum Beispiel Edelstahl oder insbesondere aus Metall mit einer temperatursensitiven Lackschicht oder dergleichen hergestellt ist und auf dieser die Grundschicht aus Butylkleber aufgebracht ist. Auch hier ist eine ausreichend gute Anhaftung beziehungsweise Adhäsion des Butylklebers an die Oberfläche des jeweiligen Metallbauteils vorhanden. Dabei können die vorstehend für eine Bauteilwand aus Kunststoff aufgezeigten, vorteilhaften Ausführungsvarianten in analoger Weise zur Anwendung kommen.

Weiterhin kann im Fall, dass das jeweilige Haushaltsgerät eine Tür aufweist, wie zum Beispiel bei einer Haushaltsgeschirrspülmaschine, zweckmäßigerweise auch die Tür eine Bauteilwand aufweisen oder bilden, auf die eine Butylkleberschicht aufgebracht ist. Diese kann der Fixierung insbesondere einer Dämmschicht wie zum Beispiel einer Bitumenmatte dienen. Die Fronttür einer Geschirrspülmaschine weist üblicherweise insbesondere eine Innentürwandung und eine Außentürwandung mit dazwischen vorhandenem Spaltraum auf. Zweckmäßigerweise ist dann die Außenseite der Türinnenwandung mit einer Butylkleberschicht versehen und mit deren Hilfe außen aufsitzend eine Dämmschicht wie zum Beispiel eine Bitumenmatte befestigt.

Zusammenfassend betrachtet sind somit insbesondere folgende vorteilhafte Maßnahmen bei Haushaltsgeräten möglich:
a. Bedämmen von ein oder mehreren Kunststoffbauteilen eines Haushaltsgeräts mittels einer Butylkleberschicht, und gegebenenfalls zusätzlich darauf aufgebrachter Dämmschicht wie zum Beispiel einer Bitumenmatte;
b. Bedämmen von ein oder mehreren temperatursensitiven Bauteilen (wie zum Beispiel lackierte Bauteile, etc.) eines Haushaltsgeräts mittels einer Butylkleberschicht, und gegebenenfalls zusätzlich darauf aufgebrachter Dämmschicht wie zum Beispiel einer Bitumenmatte;
c. Geräuschreduzierung bei einer Haushaltsgeschirrspülmaschine, deren Spülbehälter einen Kunststoffboden aufweist, oder deren Basisträger eine Kunststoffspülwanne aufweist, auf der ein haubenförmiger Spülbehälter aufsitzt, indem der Kunststoffboden oder die Kunststoffspülwanne mit einer Butylkleberschicht, und zusätzlich darauf aufgebrachter Dämmschicht wie zum Beispiel einer Bitumenmatte außenseitig, das heißt auf der dem Innenraum des Spülbehälters abgewandten Seite, versehen ist.

Anstelle einer Bitumenmatte kann bei den verschiedenen, insbesondere vorstehend erläuterten, vorteilhaften Ausführungsvarianten der Erfindung gegebenenfalls auch eine sonstige Schwermatte oder Dämmmatte vorteilhaft als weitere Schicht vorgesehen sein, die auf der jeweiligen Grundschicht aus Butylmaterial, insbesondere Butylkleber, aufsitzt.

Nach einer weiteren vorteilhaften Ausführungsvariante kann es zweckmäßig sein, anstelle des Butylklebers, ein einen Acrylatkleber zu verwenden. Insbesondere der Butylkleber, der Grundschicht 10 und/oder die zweite Klebstoffschicht 21 der verschiedenen Ausführungsvarianten der Fig. 1 bis Fig. 7 jeweils durch ein Acrylatkelber, ersetzt sein. Unter Acrylmaterial werden insbesondere solche Substanzen verstanden, die sich durch die Acrylgruppe (CH₂=CH-COR) auszeichnen (wie zum Beispiel Acrylsäure oder Acrylsäureester) beziehungsweise Polymere dieser Stoffe.

Für eine bessere Anhaftung des Butylklebers, oder Acrylatklebers, auf dem jeweilig zu bedämmenden Wandteil kann es insbesondere zweckmäßig sein, dessen Oberfläche vor dem Aufbringen des Butylklebers, oder Acrylatklebers, zusätzlich aufzurauen. Dies kann bevorzugt durch eine Plasmatierung der Oberfläche des Wandteils erreicht werden.

Tests haben gezeigt, dass der Butylkleber, gegenüber dem Acrylatkleber, beim Aufbringen auf ein Kunststoff-Wandteil höhere Materialsicherheiten aufweist, Verfärbungen am Kunststoffmaterial des Wandteils zu vermeiden. Dies ist bei Haushaltsgeräten, insbesondere Geschirrspülmaschinen, vorzugsweise an den von außen für eine Bedienperson sichtbaren Stellen der Wandungsteile vorteilhaft, um einen gewünschten ästhetischen, qualitativ hochwertigen Gesamteindruck des jeweiligen Haushaltsgeräts sicherstellen zu können.

### Bezugszeichenliste

- 1: Geschirrspülmaschine
- 2: Gehäuse
- 3: Spülbehälter
- 4: Bauteil
- 5: Bauteilwand aus Kunststoff
- 6: Bodenwand
- 7: Türe
- 8: Beladungsöffnung
- 9: Türinnenwand
- 10: Grundschicht
- 13: Innenraum
- 14: Außenseite
- 15: Türaußenwand
- 16: Hohlraum
- 17: Dämmschicht
- 18: Kunststoff- oder Metallfolie
- 19: Klebefolie
- 20: Trägerfolie
- 21: Klebstoffschicht
- 22: Schicht

- S-S: Linie

## Patentansprüche

1. Haushaltsgerät, insbesondere Haushaltsgeschirrspülmaschine (1), mit einem wenigstens eine Bauteilwand (5) aus Kunststoff aufweisenden Bauteil (4),
**dadurch gekennzeichnet,**
- **dass** wenigstens eine Seite der Bauteilwand (5) des Bauteils (4) mit einer Grundschicht (10) aus einem Butylkleber oder einem Acrylatkleber versehen ist,
- **dass** an der Bauteilwand (5) eine Klebefolie (19) vorhanden ist, welche eine Trägerfolie (20) und eine Grundschicht (10) aus dem Butylkleber oder dem Acrylatkleber aufweist, wobei die Grundschicht (10) eine Schichtdicke zwischen 0,2 und 2 mm, bevorzugt zwischen 0,5 und 1,5 mm, aufweist,
- **dass** die Klebefolie (19) mit ihrer Grundschicht (10) aus dem Butylkleber oder dem Acrylatkleber auf der Seite der Bauteilwand (5) aufgeklebt ist,
- **dass** die Klebefolie (19) eine doppelseitige Klebefolie (19a) ist,
- **dass** auf der der Bauteilwand (5) abgewandten Seite der Trägerfolie (20) eine äußere Klebstoffschicht (21) aus einem Butylkleber oder Acrylatkleber vorhanden ist und
- **dass** mit der äußeren Klebestoffschicht (21) eine zweite, insbesondere wärmedämmende, Schicht (22) stoffschlüssig verbunden ist.

2. Haushaltsgerät nach Anspruch 1, **dadurch gekennzeichnet, dass** die Bauteilwand (5) aus einem oder mehreren Polyolefin(en) besteht.

3. Haushaltsgerät nach Anspruch 2, **dadurch gekennzeichnet, dass** die Bauteilwand (5) aus Polypropylen besteht.

4. Haushaltsgerät nach einem der vorhergehenden Ansprüche, **dadurch gekennzeichnet, dass** die Bauteilwand (5) ein Teil einer Gerätetüre (7) einer Haushaltsgeschirrspülmaschine (1) ist.

5. Haushaltsgerät nach einem der Ansprüche 1 bis 3, **dadurch gekennzeichnet, dass** die Bauteilwand (5) eine Behälterwand eines Spülbehälters (3) einer Haushaltsgeschirrspülmaschine (1) ist.

6. Haushaltsgerät nach einem der vorhergehenden Ansprüche, **dadurch gekennzeichnet, dass** die Oberfläche derjenigen Seite der Bauteilwand (5), auf welcher der Butylkleber oder der Acrylatkleber aufgebracht ist, aufgeraut, insbesondere plasmatiert, ist.

## Claims

1. Domestic appliance, in particular a domestic dishwasher (1), with a component (4) having at least one component wall (5) made of plastic,
**characterised in that**
- at least one side of the component wall (5) of the component (4) is provided with a base layer (10) made of a butyl adhesive or an acrylic adhesive,
- an adhesive foil (19) is present on the component wall (5) and has a carrier foil (20) and a base layer (10) made of the butyl adhesive or the acrylic adhesive, wherein the base layer (10) has a layer thickness between 0.2 and 2 mm, preferably between 0.5 and 1.5 mm,
- the adhesive foil (19) is glued to the side of the component wall (5) by its base layer (10) made of the butyl adhesive or the acrylic adhesive,
- the adhesive foil (19) is a double-sided adhesive foil (19a),
- an outer adhesive layer (21) made of a butyl adhesive or acrylic adhesive is present on the side of the carrier foil (20) facing away from the component wall (5) and
- a second, in particular heat-insulating, layer (22) is connected in a substance-to-substance bond to the outer adhesive layer (21).

2. Domestic appliance according to claim 1, **characterised in that** the component wall (5) consists of one or more polyolefins.

3. Domestic appliance according to claim 2, **characterised in that** the component wall (5) consists of polypropylene.

4. Domestic appliance according to one of the preceding claims, **characterised in that** the component wall (5) is a part of a device door (7) of a domestic dishwasher (1).

5. Domestic appliance according to one of claims 1 to 3, **characterised in that** the component wall (5) is a cavity wall of a dishwasher cavity (3) of a domestic dishwasher (1).

6. Domestic appliance according to one of the preceding claims, **characterised in that** the surface of the side of the component wall (5), on which the butyl adhesive or the acrylic adhesive is applied, is roughened, in particular plasmatised.

## Revendications

1. Appareil ménager, notamment lave-vaisselle (1) à usage ménager, comprenant un composant (4) présentant au moins une paroi de composant (5) en matière plastique, **caractérisé en ce**
- **qu'**au moins un côté de la paroi de composant (5) du composant (4) est munie d'une couche de base (10) constituée d'un adhésif butyle ou d'un adhésif acrylate,
- en ce qu'une feuille adhésive (19) est présente sur la paroi de composant (5), laquelle présente une feuille porteuse (20) et une couche de base (10) constituée de l'adhésif butyle ou de l'adhésif acrylate, la couche de base (10) présentant une épaisseur de couche comprise entre 0,2 et 2 mm, de préférence entre 0,5 et 1,5 mm,
- en ce que la feuille adhésive (19), avec sa couche de base (10) constituée d'adhésif butyle ou d'adhésif acrylate, est collée sur le côté de la paroi de composant (5),
- en ce que la feuille adhésive (19) est une feuille adhésive double-face (19a),
- en ce qu'une couche extérieure d'adhésif (21) constituée d'un adhésif butyle ou d'un adhésif acrylate est présente sur le côté de la feuille porteuse (20), détourné de la paroi de composant (5) et
- en ce qu'une deuxième couche (22), notamment calorifuge, est reliée par adhérence de matière à la couche d'adhésif extérieure (21).

2. Appareil ménager selon la revendication 1, **caractérisé en ce que** la paroi de composant (5) est constituée d'une ou de plusieurs polyoléfines.

3. Appareil ménager selon la revendication 2, **caractérisé en ce que** la paroi de composant (5) est constituée de polypropylène.

4. Appareil ménager selon l'une quelconque des revendications précédentes, **caractérisé en ce que** la paroi de composant (5) est une partie d'une porte d'appareil (7) d'un lave-vaisselle (1) à usage ménager.

5. Appareil ménager selon l'une quelconque des revendications 1 à 3, **caractérisé en ce que** la paroi de composant (5) est une paroi de cuve d'une cuve de lavage (3) d'un lave-vaisselle (1) à usage ménager.

6. Appareil ménager selon l'une quelconque des revendications précédentes, **caractérisé en ce que** la surface du côté de la paroi de composant (5), sur lequel est appliqué l'adhésif butyle ou l'adhésif acrylate, est rugueuse, notamment nitrurée au plasma.
